# EUROPÄISCHE PATENTSCHRIFT

(11) **EP 2 792 272 B1**
(45) Veröffentlichungstag und Bekanntmachung des Hinweises auf die Patenterteilung: **02.06.2021**
(21) Anmeldenummer: 14001369.9
(22) Anmeldetag: 15.04.2014
(51) Int. Cl.: A47B 3/091, A47C 4/04, A47C 11/00

(54) **Klappgestell für Bänke oder Tische**
Foldable frame for bench or table
Cadre pliable pour banc ou table

(30) Priorität: 16.04.2013 DE 202013003541 U
(43) Veröffentlichungstag der Anmeldung: 22.10.2014
(73) Patentinhaber: Kaiser, Thomas, 87463 Überbach (DE); Wassermann, Christian, 87640 Ebenhofen (DE)
(72) Erfinder: Kaiser, Thomas, 87463 Überbach (DE); Wassermann, Christian, 87640 Ebenhofen (DE)
(74) Vertreter: Struck, Norbert

(56) Entgegenhaltungen:
- WO-A1-00/35315
- DE-B- 1 107 909
- FR-A- 1 603 974
- FR-A1- 2 639 408
- GB-A- 2 382 984
- US-A- 2 579 934

## Beschreibung

Die Erfindung betrifft eine Bank oder einen Tisch mit einem Klappgestell mit den oberbegrifflichen Merkmalen des Anspruches 1.

Ein derartiges Klappgestell für einen Klapptisch ist aus der DE 10 2006 019 640 bekannt. Hierbei sind zwei klappbare Standfüße vorgesehen, die unter einer Tischplatte schwenkbar angeordnet sind und in einer Aufstellposition arretiert werden. Nachteilig ist hierbei, dass in der Lager- und/oder Transportposition die Standfüße übereinander zu liegen kommen, also gegenüber den weiterhin bekannten Biertischgarnituren ein etwa 50% höherer Lagerraum beansprucht wird. Dies wird auch durch den Verzicht auf eine diagonale Abstützung bedingt. Zudem weist das Klappgestell jeweils einen federbeaufschlagten Riegel auf, in dem ein als Bolzen ausgebildeter Fallriegel unter Schwerkrafteinwirkung einrastet. Somit sind eine Vielzahl von Bauelementen erforderlich. Weiterhin kann sich der Fallriegel leicht verkanten oder im Laufe der Zeit durch Verschmutzung oder Rost schwergängig werden, so dass langfristig keine sichere Verriegelung gewährleistet wird.

Bei den weithin bekannten Biertischen oder -bänken ist das Klappgestell in der Lagerposition bzw. Nichtgebrauch etwa gleich hoch wie die Tischplatte. Jedoch gestaltet sich hier die Entriegelung in der Lagerposition (Stapelstellung) und Verriegelung des Klappgestells in der Gebrauchsstellung (und umgekehrt) relativ kompliziert, da hierbei zumindest ein Riegel, meist zwei schwer zugängliche Zugriegel manuell gegen Federkraft zurückgezogen werden müssen. Dadurch wird der Aufbau bzw. Abbau solcher Garnituren relativ zeitaufwendig. Weiterhin neigt der dort verwendete Riegel ebenfalls zum Klemmen.

Ein Klappgestell für eine Bank oder einen Tisch ist aus der Druckschrift WO 00/35315 A1 bekannt, das durch eine Wippe in einer ausgeklappten Position verriegelt werden kann. Die Druckschrift GB 2 382 984 A offenbart ein Klappgestell für eine Bank oder einen Tisch, bei der die Unterseite des Tisches oder der Bank einen gebogenen Stab des Klappgestells zu führen vermag. Ein Klappgestell mit einem durch Schwerkraft bewirkten Verriegelungsmechanismus ist aus der Druckschrift FR 2 639 408 A1 bekannt.
Der Erfindung liegt daher die Aufgabe zugrunde, eine Bank oder einen Tisch mit Klappgestell zu schaffen, die bzw. der einfach aufgebaut ist und eine sichere Verriegelung sowie eine besonders einfache Entriegelung zur Lagerung bzw. Verriegelung beim Aufstellen bietet.

Diese Aufgabe wird gelöst durch eine Bank oder einen Tisch mit Klappgestell mit den Merkmalen des Anspruches 1. Vorteilhafte Weiterbildungen der Erfindung sind Gegenstand der Unteransprüche.

Der beanspruchte Gegenstand zeichnet sich durch eine geringe Anzahl von Bauteilen aus, wodurch die Herstellkosten wesentlich reduziert werden. Zudem ermöglicht das Klappgestell eine flache Bauform, so dass sich eine kompakte Lagerung erzielen lässt. Zudem wird das

Klappgestell nach dem Umdrehen
der Tisch- oder Bankplatte durch "Nach-unten-Klappen" (ohne manuelles Zutun) praktisch "automatisch" verriegelt und sicher gehalten, so dass kein unbeabsichtigtes Einklappen auftreten kann.

Das Klappgestell für Bänke oder Tische ist meist zweifach am rechten und linken Endbereich der Bank- oder Tischplatte vorgesehen, wobei Schwenklager für Bank- oder Tisch-Beine an der Unterseite der Bank oder des Tisches angeordnet, im allgemeinen verschraubt sind. An den Beinen sind Stützstreben angelenkt, die sich in Aufstellposition diagonal zur Unterseite der Platte erstrecken, aber in der zusammengeklappten Stapelposition etwa parallel zur Unterseite der Platte ausgerichtet sind. Die Beine werden hierbei in Aufstellposition mit einem Sperrelement verriegelt, das erfindungsgemäß als einseitig gelagerter Schwenkhebel ausgebildet ist, der wenigstens ein Bein schwerkraftbetätigt verriegelt. Durch die schwenkbare Ausbildung des Sperrelement wird ein Verkanten oder Klemmen sicher vermieden, so dass eine sichere Verriegelung über lange Zeit zuverlässig gewährleistet wird.

Die Stützstrebe ist mit ihrem mittleren Ende in einem Führungselement verschiebbar, wobei das Sperrelement, hier der Schwenkhebel, in einer Konsole gelagert ist. Das freie Ende des Sperrelements ist insbesondere gewölbt geformt, so dass der Schwenkhebel ungehindert in die Verriegelungsstellung "einfallen" kann. Das Sperrelement kann auch als Haken ausgeführt sein, um so die Stabilität des Klappgestells insgesamt zu erhöhen, da hierdurch das Sperrelement auf Druck und auch auf Zug belastet werden kann. So wird die Stützkraft über das Sperrelement direkt in die Lagerstelle eingeleitet, so dass das Führungselement sehr filigran gestaltet werden kann.

Das Führungselement ist in vorteilhafter Form als Führungsschiene, insbesondere mit einem hutförmigen Querschnitt ausgebildet, in der auch das Sperrelement eingesetzt ist. Zur raumsparenden Stapelung ist von eigenständiger, erfinderischer Bedeutung, die Schwenklager in der Ebene der Bank- oder Tischplatte angeordnet sind und dass die Beine als Winkelprofil ausgebildet, so dass diese die Bank- oder Tischplatte in Stapelposition am Außenumfang oder am Rand umgreifen. Zum gleichen Zweck kann das Führungselement teilweise in die Bank- oder Tischplatte eingelassen sein, bevorzugt als Führungsschiene in einer durchgehenden Nut.

Zur sicheren Abstützung und Verriegelung des Klappgestells ist der Lagermittelpunkt des Sperrelements bevorzugt auf oder nahe der Kraftwirkungslinie der Stützstrebe angeordnet. Zudem kann ein Hakenelement vorgesehen sein, das die Stützstrebe in Stapelposition hält und/oder das Sperrelement zur Halterung der Stützstrebe in Aufstellposition federnd positioniert. Ebenso kann eine Art Federnase das Sperrelement zur Stützstrebe in Aufstellposition zusätzlich beaufschlagen und halten. Für die gleiche Funktion kann der Schwenkhebel als Sperrelement eine hebelartige Verlängerung aufweisen, die als "Zusatzgewicht" zum relativ schweren Sperrelement wirken kann, so wie ggf. auch federbeaufschlagt sein kann. Diese Verlängerung ist jedoch im Gegensatz zu herkömmlichen Zugriegeln leicht zu bedienen.

Zur kostengünstigen Fertigung des Klappgestells ist das Führungselement bevorzugt als einteiliges Kunststoff-Spritzgussteil ausgeführt. Dabei ist die Führungsschiene so weit nachgiebig, dass sie beim Drauftreten (z.B. beim Aufstapeln) nicht beschädigt wird. Ebenso kann das Führungselement als einfacher, teilflexibler Streifen oder Riemen ausgeführt sein, wodurch das Führungselement ohne großen Aufwand auf verschiedene Längen angepasst werden kann, z.B. auf Bierbänke einerseits und Biertische andererseits. Dies ist von selbständiger, erfinderischer Bedeutung, da bislang solche Führungen bei Bierbänken oder Tischen als massive und damit schwere Metallschienen geformt sind. Um die Fixierung des Klappgestells zu verbessern, kann die Kontaktfläche zwischen Schwenklager und Tisch- bzw. Bankplatte eine profilierte oder aufgeraute Oberfläche aufweisen, die sich beim Verschrauben des Klappgestells in die Holz- oder Kunststoffplatte eindrückt.

Weitere Vorteile sind aus der folgenden Beschreibung von Ausführungsbeispielen und der Zeichnung ersichtlich. Hierbei zeigt:
Fig. 1 eine Perspektivansicht eines Klappgestells für eine Bank in Stapelstellung,
Fig. 2 eine vergrößerte Ansicht des Klappgestells nach Fig. 1 . jedoch in Aufstellposition,
Fig. 3 eine Seitenansicht des Klappgestells mit verriegeltem Sperrelement und ausgeklappten Tischbeinen,
Fig. 4 eine Seitenansicht analog zu Fig. 3, wobei das Sperrelement eine Hakenform aufweist,
Fig. 5 eine Perspektivansicht ähnlich zu Fig. 1,
Fig. 6 eine vergrößerte Perspektive mit einem Hakenelement,
Fig. 7 eine bevorzugte Ausbildung des Führungselements in Perspektivansicht,
Fig. 8 das Führungselement nach Fig. 7 in Seitenansicht,
Fig. 9 eine zusätzliche Ausführung des Sperrelements;
Fig. 10 das Sperrelement nach Fig. 9, kurz vor Überführung in die Stapelposition,
Fig. 11 eine Perspektivansicht eines Tisches mit zwei Klappgestellen, f
Fig. 12 den Klapptisch nach Fig. 11 in Stapelstellung,
Fig. 13 eine Unteransicht des Klapptisches nach Fig. 11 und 12,
Fig. 14 den Klapptisch in umgedrehter Position, kurz vor Abklappen der Klappgestelle, und
Fig 15 eine Schnittdarstellung eines nicht erfindungsgemäßen Tisches.

In Fig. 1 ist ein Klappgestell 1 dargestellt, das zwei miteinander verbundene Beine 2 aufweist und an der Unterseite einer Bank- oder Tischplatte 1a befestigt ist. Hierbei ist die Stapel- oder Nichtgebrauchsstellung dargestellt. Das Klappgestell 1 kann jedoch auch nur ein (mittiges) Bein 2 aufweisen, an dem ein quer verlaufender Standholm angeordnet ist.

Dieses Klappgestell 1 für Bänke oder Tische (vgl. Fig. 11) weist nahe der Unterseite der Bank oder des Tisches Schwenklager 1b für die Beine 2 auf, die gelenkig mit Stützstreben 3 verbunden sind, weiche sich in Aufstellposition diagonal zur Unterseite der Bank oder des Tisches erstrecken (vgl. Fig. 3 und 4). In Stapelposition sind die Beine 2 etwa parallel zur Unterseite der Bank oder des Tisches ausgerichtet.

In Aufstellposition sind die Beine 2 direkt oder über die mittigen Enden der Stützstreben 3, bevorzugt über einen Querbolzen 3' mit einem Sperrelement 5 verriegelt, das als einseitig gelagerter Schwenkhebel ausgebildet ist, der schwerkraftbetätigt "einrastet". Zum Wechsel zwischen Stapelposition und Aufstellposition (bzw. umgekehrt) sind die hier bevorzugt vorgesehenen Stützstreben 3 mit dem Querbolzen 3' in einem Führungselement 4 verschiebbar, das gemäß Fig. 1 bis 6 bügelförmig ausgeformt ist. Dabei ist das Sperrelement 5 in einer Konsole 6 gelagert, die sich zum Führungselement 4 hin fortsetzt. Die Konsole 6 weist zum leichten Einführen des Querbolzens 3' eine Rampe 6a auf.

Wie insbesondere aus den Darstellung in Fig. 3 ersichtlich ist, in dem sich der Schwenkhebel als Sperrelement 5 in Verriegelungsposition befindet, weist das freie Ende des Sperrelements 5 eine gewölbte Form auf, damit dieses unter Schwerkraftwirkung leicht in seine Verriegelungsstellung fällt. Der Radius dieser "konzentrischen" Wölbung entspricht dabei bevorzugt dem Abstand zum Zentrum der Lagerachse des Sperrelements 5. Dies gilt auch für die Ausführung des Sperrelements 5 gemäß Fig. 4, wobei der Schwenkhebel als Haken ausgeführt ist, der den Querbolzen 3' der Stützstreben 3 umgreift. Bei beiden Ausführungen nach Fig. 3 und 4 ist ersichtlich, dass der (hier jeweils links befindliche) Lagermittelpunkt des Sperrelements 5 bevorzugt auf oder nahe der Kraftwirkungslinie L der Stützstrebe 3 liegt, um so eine Übertotpunkt-Verriegelung zu bilden. Dabei nehmen die hier eingezeichneten beiden Linien (durch den jeweiligen Lagerpunkt des Sperrelements 5 und der Stützstrebe 3 zum Kontaktpunkt zwischen Querbolzen 3' und den Sperrelement 5) einen Winkel von z.B. 183° ein (von der Oberseite her gesehen). Wenn der Tisch oder die Bank um ihre Längsachse um 180° gedreht wird, kann das Sperrelement 5 gravitationsbedingt aus der Totpunkt-Verriegelung "herausfallen".

In Fig. 5 ist ein Klappgestell 1 ähnlich wie in Fig. 1 dargestellt, wobei am hier rechten Ende des Führungselements 4 bzw. der Konsole 6 ein Hakenelement 6' vorgesehen ist, das die Stützstrebe 3 zusätzlich in Stapelposition hält. Das Hakenelement 6' kann dabei in das bereits montierte Führungselement 4 eingerastet werden. Ebenso kann das Sperrelement 5 zur Halterung der Stützstrebe 3 in Aufstellposition federnd positioniert sein. In Fig. 6 ist das Hakenelement 6' von der entgegengesetzten Seite vergrößert dargestellt, wobei auch eine Art Blattfeder unter dem Schwenkhebel als Sperrelement 5 oder Federnase die Halterung der Stützstrebe 3 in Aufstellposition unterstützen kann. Das Führungselement 4 kann als einteiliges Spritzgussteil ausgeführt sein, wobei die Kontaktfläche zwischen Schwenklager 1 b und Tisch- bzw. Bankplatte 1 a eine profilierte oder aufgeraute Oberfläche aufweisen kann, bevorzugt in Form von Spitzen oder Krallen. In Fig. 4 ist im Bereich des Querbolzens 3' am schienenartigen Führungselement 4 eine Rastnase 4" gezeigt, die die Stützstrebe 3 beim Abbauvorgang zunächst oder kurzzeitig noch in Aufstellposition hält. Dies ist aus Sicherheitsaspekten sinnvoll, um ein Einklemmen der Finger zu vermeiden.

In Fig. 7 ist das Führungselement 4 als Streifen ausgebildet, der somit teilflexibel aus einem einfachen Textilstreifen oder Riemen oder auch als Seil gebildet sein kann. Dies reduziert das Gewicht und die Herstellkosten. In Nähe der Konsole 6 kann solch ein Streifen geklemmt oder durch einen Widerhaken fixiert werden. Dabei kann der Riemen oder Gurt am Ende umgeschlagen und zusammengenäht sein, um so den Widerhaken sicher zu verankern. In Fig. 8 ist in der entsprechenden Seitenansicht auch die Sperrstellung gezeigt, wobei die Einführrampe 6a für den Querbolzen 3' besonders deutlich wird, ebenso die schlanke Ausbildung des Führungselements 4.

Fig. 9 zeigt eine ähnliche Ausführung, wobei wirkungsgleiche Bauteile das entsprechende Bezugszeichen tragen. Zusätzlich ist hier eine Verlängerung 5' des Sperrelements 5 dargestellt, so dass die Ent- oder Verriegelung zusätzlich unterstützt werden kann, insbesondere wenn eine Federbeaufschlagung ähnlich wie in Fig. 6 vorgesehen ist. In Fig. 10 ist die Bierbank in umgedrehter Stellung (Überkopf) gezeigt, kurz bevor das Klappgestell 1 zur Bankfläche hin geklappt wird. Hierzu kann die Verlängerung 5' zur Entriegelung in einfachster Weise niedergedrückt werden, sofern das Sperrelement 5 nicht schon ohnehin gravitationsbedingt aus seiner Sperrstellung "herausgefallen" ist.

In Fig. 11 bis 14 ist ein nicht erfindungsgemäßer Tisch mit je zwei Klappgestellen 1 dargestellt. Hierbei ist das Führungselement 4 als Führungsschiene 4', bevorzugt mit einem Hutprofil-Querschnitt ausgebildet, wobei in der Aufstellposition die Stützstreben 3 in der unteren Hälfte bewegbar sind und das Sperrelement 5 in der oberen Hälfte (zur Tischoberfläche hin) angeordnet ist. Wie insbesondere aus Fig. 14 ersichtlich, sind die Schwenklager 1 b in der Ebene der Bank- oder Tischplatte 1a angeordnet und die Beine 2 weisen ein Winkelprofil auf, so dass die Bank- oder Tischplatte 1a in Stapelposition - vgl. Fig. 12 - am Außenumfang oder - rand umgriffen werden. Hierzu kann an der hier kurzen Tischseite jeweils ein Stoßschutzprofil 8 angebracht sein, so dass der Rand selbst bei grober Handhabung beim Umstapeln oder Transport gut vor Beschädigung geschützt ist.

Bevorzugt ist die Führungsschiene 4' vollständig in die Bank- oder Tischplatte 1 a vertieft eingesetzt ist, insbesondere in eine durchgehende Nut oder einen Schlitz, der zwischen zwei Tischlatten oder benachbarten Plattenteilen ohnehin vorhanden ist. Hierdurch lässt sich eine besonders geringe Stapelhöhe erzielen, wie aus Fig. 12 erkennbar ist. In Fig. 15 ist eine Schnittdarstellung durch die Längsmittelebene eines nicht erfindungsgemäßen Tisches ähnlich der vorstehenden Ausführungen gezeigt. Hierbei ist das Stoßschutzprofil 8 (vgl. Fig. 12) an der kurzen Tischseite als Winkelprofil ausgebildet, das die Lagerung der Schwenklager 1 b und auch die Tischplatte 1a gegen Durchbiegen verstärkt. Zudem kann durch den Radius an der Biegung des Stoßschutzprofils 8 die kurze Seite des Tisches zum Tragen oder Umsetzen gut gegriffen werden. Das Sperrelement 5 weist wiederum eine Verlängerung 5' auf, die ebenfalls gut greifbar ist und zusammen mit dem Führungselement 4 in einem mittigen Schlitz (zwischen zwei Plattenteilen) der Tischplatte 1 a zumindest teilweise eingesetzt ist. Die übrigen Bauteile entsprechen den vorstehend beschriebenen Elementen.

## Patentansprüche

1. Tisch oder Bank mit einer Platte, Beinen und einem Klappgestell (1), das an der Unterseite der Platte (1a) befestigt ist, mit Schwenklagern (1b) für die Beine (2), die an der Unterseite der Platte (1a) angeordnet sind, mit gelenkig an den Beinen (2) angreifenden Stützstreben (3), die sich in Aufstellposition diagonal zur Unterseite der Platte (1a) erstrecken, wobei sich in Stapelposition die Beine (2) und die Stützstreben etwa parallel zur Unterseite der Platte (1a) erstrecken und die Beine (2) in Aufstellposition mit einem Sperrelement (5) des Klappgestells (1) verriegelt sind, das als einseitig gelagerter Schwenkhebel ausgebildet ist, der wenigstens ein Bein (2) schwerkraftbetätigt verriegelt, und das Sperrelement (5) in einer Konsole (6) an der Unterseite der Platte (1a) getragen und gelagert ist, **dadurch gekennzeichnet, dass** die Konsole (6) eine Einführrampe (6a) für einen Querbolzen (3') am freien Ende der Stützstreben (3') aufweist, wobei die Stützstreben (2) mit einem freien Ende und zwar mit dem Querbolzen (3') in einem Führungselement (4) des Klappgestells (1) verschiebbar sind, wobei das Führungselement (4) bügelförmig ausgeformt ist, sodass der Bolzen (3') zwischen der Unterseite der Platte (1a) und dem Führungselement (4) geführt wird.

2. Tisch oder Bank nach Anspruch 1, **dadurch gekennzeichnet, dass** das freie Ende des Sperrelements (5) gewölbt ausgeformt ist, insbesondere konzentrisch zu seiner Lagerachse.

3. Tisch oder Bank nach einem der Ansprüche 1 bis 2, **dadurch gekennzeichnet, dass** das Führungselement (4) als Führungsschiene (4'), insbesondere mit einem hutförmigen Querschnitt ausgebildet ist, wobei in der Aufstellposition das Ende der Stützstreben (3) in der unteren Hälfte bewegbar ist und das Sperrelement (5) in der in Aufstellposition oberen Hälfte angeordnet ist.

4. Tisch oder Bank nach einem der Ansprüche 1 bis 3, **dadurch gekennzeichnet, dass** die Schwenklager (1b) in der Ebene der Bank- oder Tischplatte (1a) angeordnet sind und die Beine (2) ein Winkelprofil aufweisen, das die Bank- oder Tischplatte (1a) in Stapelposition am Außenumfang umgreift.

5. Tisch oder Bank nach einen der Ansprüche 1 bis 4, **dadurch gekennzeichnet, dass** das Führungselement (4) zumindest teilweise in die Bank- oder Tischplatte (1a) eingelassen ist, insbesondere vollständig in einen Schlitz zwischen Plattenteilen.

6. Tisch oder Bank nach einem der Ansprüche 1 bis 5, **dadurch gekennzeichnet, dass** das Sperrelement (5) als Haken ausgeführt ist.

7. Tisch oder Bank nach einem der Ansprüche 1 bis 6, **dadurch gekennzeichnet, dass** der Lagermittelpunkt des Sperrelements (5) bevorzugt auf oder nahe der Kraftwirkungslinie (L) der Stützstrebe (3) liegt, insbesondere in Art einer Übertotpunkt-Verriegelung.

8. Tisch oder Bank nach einem der Ansprüche 1 bis 7, **dadurch gekennzeichnet, dass** an der Konsole (6) ein Hakenelement (6') vorgesehen ist, das die Stützstrebe (3) bzw. eine zugehörige, als ihre Lagerachse dienende Querstange in Stapelposition hält und/oder das Sperrelement (5) zur Halterung der Stützstrebe (3) in Aufstellposition federnd positioniert.

9. Tisch oder Bank nach einem der Ansprüche 1 bis 8, **dadurch gekennzeichnet, dass** in Aufstellposition eine Federnase (7) das Sperrelement (5) zur Stützstrebe (3) hin beaufschlagt.

10. Tisch oder Bank nach einem der Ansprüche 1 bis 9, **dadurch gekennzeichnet, dass** das Führungselement (4) und/oder die Konsole (6) eine Rastnase (4") zur Lagestabilisierung der Stützstrebe (3) beim Auf- bzw. Abbauvorgang aufweist.

11. Tisch oder Bank nach einem der Ansprüche 1 bis 10, **dadurch gekennzeichnet, dass** das Führungselement (4) zumindest teilflexibel ausgebildet ist, insbesondere in Art eines Metall- oder Textilstreifens oder Riemens oder Seils.

12. Tisch oder Bank nach einem der Ansprüche 1 bis 10, **dadurch gekennzeichnet, dass** die Konsole (6) und/oder das Schwenklager (1 b) zur Tisch- bzw. Bankplatte (1 a) hin eine profilierte oder aufgeraute Oberfläche aufweist, bevorzugt in Form von Spitzen oder Krallen.

## Claims

1. Table or bench with a top, legs and a collapsible stand (1) which is fastened to the underside of the top (1a), with pivot bearings (1b) for the legs (2) which are arranged on the underside of the top (1a), with support struts (3) which engage in an articulated manner on the legs (2) and which, in the set-up position, extend diagonally with respect to the underside of the top (1a), wherein, in the stacking position, the legs (2) and the support struts extend approximately parallel to the underside of the top (1a), and wherein, in the set-up position, the legs (2) are locked with a locking element (5) of the collapsible stand (1), which locking element (5) is configured as a pivot lever mounted at one end which locks at least one leg (2) in a gravity-actuated manner, and the locking element (5) is supported and mounted in a bracket (6) on the underside of the top (1a), **characterized in that** the bracket (6) has an insertion ramp (6a) for a transverse bolt (3') at the free end of the support struts (3'), wherein the support struts (2) are displaceable with a free end, namely with the transverse bolt (3'), in a guide element (4) of the collapsible stand (1), wherein the guide element (4) is formed in the shape of a bow so that the bolt (3') is guided between the underside of the top (1a) and the guide element (4).

2. Table or bench according to claim 1, **characterized in that** the free end of the locking element (5) is curved, in particular concentrically to its bearing axis.

3. Table or bench according to one of the claims 1 to 2, **characterized in that** the guide element (4) is configured as a guide rail (4'), in particular with a hat-shaped cross section, wherein the end of the support struts (3) is movable in the lower half in the set-up position and the locking element (5) is arranged in the half which is the upper half in the set-up position.

4. Table or bench according to one of the claims 1 to 3, **characterized in that** the pivot bearings (1b) are arranged in the plane of the bench or table top (1a) and the legs (2) have an angular profile which embraces the bench or table top (1a) in stacking position at the outer circumference.

5. Table or bench according to one of the claims 1 to 4, **characterized in that** the guide element (4) is at least partially recessed into the bench or table top (1a), in particular completely into a slot between top parts.

6. Table or bench according to one of claims 1 to 5, **characterized in that** the locking element (5) is configured as a hook.

7. Table or bench according to one of the claims 1 to 6, **characterized in that** the bearing center of the locking element (5) is preferably located on or near the force exertion line (L) of the support strut (3), in particular in the manner of an over-the-dead-center locking system.

8. Table or bench according to one of the claims 1 to 7, **characterized in that** a hook element (6') is provided on the bracket (6), which holds the support strut (3) and/or an associated transverse bar serving as its bearing axis in stacking position and/or resiliently positions the locking element (5) for holding the support strut (3) in set-up position.

9. Table or bench according to one of the claims 1 to 8, **characterized in that** in the set-up position a spring nose (7) urges the locking element (5) towards the support strut (3).

10. Table or bench according to one of the claims 1 to 9, **characterized in that** the guide element (4) and/or the bracket (6) has a latching lug (4") for positionally stabilizing the support strut (3) during the assembly or disassembly process.

11. Table or bench according to one of claims 1 to 10, **characterized in that** the guide element (4) is designed to be at least partially flexible, in particular in the form of a metal or textile strip or belt or rope.

12. Table or bench according to one of claims 1 to 10, **characterized in that** the bracket (6) and/or the pivot bearing (1 b) has a profiled or roughened surface towards the table or bench top (1a), preferably in the form of points or claws.

## Revendications

1. Table ou banc comprenant un plateau, des jambes et un cadre pliable (1) fixé sur la face inférieure du plateau (1a), ayant des paliers pivotants (1b) pour les jambes (2) disposées sur la face inférieure du plateau (1a), avec des entretroises de support (3) s'engageant de manière articulée sur les jambes (2) et s'étendant en diagonale par rapport à la face inférieure du plateau (1a) en position érigée, dans lequel, en position empilée, les jambes (2) et les entretroises de support s'étendent approximativement parallèlement à la face inférieure du plateau (1a) et, en position érigée, les jambes (2) sont verrouillées à un élément de verrouillage (5) du cadre pliable (1), lequel élément de verrouillage (5) est sous la forme d'un levier pivotant monté sur un côté qui verrouille au moins une jambe (2) par gravité, et l'élément de verrouillage (5) est supporté et monté dans une console (6) sur la face inférieure du plateau (1a), **caractérisé en ce que** la console (6) présente une rampe d'insertion (6a) pour un boulon transversal (3') à l'extrémité libre des entretroises de support (3'), dans lequel les entretroises de support (2) sont déplaçables par une extrémité libre, à savoir avec le boulon transversal (3'), dans un élément de guidage (4) du cadre pliable (1), l'élément de guidage (4) étant réalisé en forme d'arc de sorte que le boulon (3') est guidé entre la face inférieure de la partie supérieure (1a) et l'élément de guidage (4).

2. Table ou banc selon la revendication 1, **caractérisé en ce que** l'extrémité libre de l'élément de verrouillage (5) est de forme courbe, en particulier concentrique à son axe de support.

3. Table ou banc selon l'une des revendications 1 à 2, **caractérisé en ce que** l'élément de guidage (4) est réalisé sous la forme d'un rail de guidage (4'), en particulier avec une section transversale en forme de chapeau, l'extrémité des entretroises de support (3) étant mobile dans la moitié inférieure dans la position érigée et l'élément de verrouillage (5) étant disposé dans la moitié supérieure dans la position érigée.

4. Table ou banc selon l'une des revendications 1 à 3, **caractérisé en ce que** les paliers pivotants (1b) sont disposés dans le plan du banc ou du plateau de table (1a) et les jambes (2) ont un profil angulaire qui s'engage autour de la circonférence extérieure du banc ou du plateau de table (1a) en position d'empilage.

5. Table ou banc selon l'une des revendications 1 à 4, **caractérisé en ce que** l'élément de guidage (4) est au moins partiellement encastré dans le banc ou le plateau de table (1a), en particulier complètement encastré dans une fente entre des parties de plateau.

6. Table ou banc selon l'une des revendications 1 à 5, **caractérisé en ce que** l'élément de verrouillage (5) est conçu comme un crochet.

7. Table ou banc selon l'une quelconque des revendications 1 à 6, **caractérisé en ce que** le centre d'appui de l'élément de verrouillage (5) est situé de préférence sur ou à proximité de la ligne d'action de force (L) de l'entretroise de support (3), en particulier à la manière d'un verrouillage par sur-centre.

8. Table ou banc selon l'une des revendications 1 à 7, **caractérisé en ce qu'**il est prévu sur la console (6) un élément de crochet (6') qui maintient l'entretroise de support (3) ou une barre transversale associée servant d'axe de support en position empilée et/ou positionne de manière élastique l'élément de verrouillage (5) pour maintenir l'entretroise de support (3) en position érigée.

9. Table ou banc selon l'une des revendications 1 à 8, **caractérisé en ce qu'**en position empilée, un nez de ressort (7) sollicite l'élément de verrouillage (5) vers l'entretroise de support (3).

10. Table ou banc selon l'une des revendications 1 à 9, **caractérisé en ce que** l'élément de guidage (4) et/ou le support (6) présente une patte de verrouillage (4") pour stabiliser la position de l'entretroise de support (3) lors du montage ou du démontage.

11. Table ou banc selon l'une quelconque des revendications 1 à 10, **caractérisé en ce que** l'élément de guidage (4) est conçu pour être au moins partiellement flexible, notamment à la manière d'une bande métallique ou textile.

12. Table ou banc selon l'une des revendications 1 à 10, **caractérisé en ce que** la console (6) et/ou le palier de pivotant (1b) présente une surface profilée ou rugueuse vers la table ou le banc (1a), de préférence sous forme de pointes ou de griffes.
